# DEMANDE DE BREVET EUROPEEN

(11) **EP 4 700 817 A1**
(43) Date de publication de la demande: **25.02.2026**
(21) Numéro de dépôt: 25189732.8
(22) Date de dépôt: 15.07.2025
(51) Int. Cl.: H01H 9/54, H01H 71/04

(54) **APPAREILLAGE DE PROTECTION À COUPURE ÉLECTRONIQUE**

(30) Priorité: 19.08.2024 FR 2408969
(71) Demandeur: Hager Next, 67210 Obernai (FR)
(72) Inventeur: JACQUEL, Julien, 67120 DACHSTEIN (FR); LE GARREC, Stephane, 67220 NEUBOIS (FR)
(74) Mandataire: Ipsilon

(57) **Abrégé**

L'invention concerne un appareillage de protection à coupure électronique comprenant une ligne de courant entre une première borne de raccordement (1) et une deuxième borne de raccordement (2), une unité de coupure électronique (3) comprenant au moins un composant électronique de coupure de puissance, une unité de commande (5), un mécanisme d'isolation galvanique (6) comprenant au moins un ensemble de contacts séparables (7) comprenant un contact fixe (8) et un contact mobile (9), un organe de commande (10) mobile relié au contact mobile (9) par une serrure, un capteur (12) de détection de la position de l'organe de commande (10) caractérisé en ce que l'organe de commande (10) comprend un aimant (13), le capteur (12) est un capteur de détection à effet Hall configuré pour détecter un champ magnétique provenant de l'aimant (13) et transmettre un signal de détection à l'unité de commande (5), et l'unité de commande (5) est configurée pour piloter l'ouverture dudit au moins un composant électronique de coupure avant l'ouverture de l'au moins un ensemble de contacts séparables (7) à condition qu'une variation de champ magnétique au cours du temps représentative du basculement de l'organe de commande (10) de la position allumée vers la position interrompue consécutivement à son l'actionnement, soit détectée à partir du signal de détection.

## Description

La présente invention concerne le domaine des appareillages de protection à coupure électronique.

Dans les appareillages de protection à coupure électronique tels que par exemple les disjoncteurs à semi-conducteurs il faut pouvoir ouvrir le circuit de l'unité de coupure électronique par au moins un composant électronique de coupure de puissance de préférence de type semi-conducteur avant l'ouverture des contacts séparables du mécanisme d'isolation galvanique lors d'un déclenchement manuel du disjoncteur afin d'éviter l'apparition d'un arc électrique entre les contacts séparables.

Dans les disjoncteurs nécessitant de l'électronique de déclenchement, il est commun de retrouver des capteurs de position du contact galvanique. Très souvent les contacts et l'organe de commande sous la forme d'un levier de commande ou manette sont liés mécaniquement.

Il existe différentes façons de capter la position de l'organe de commande, par exemple par détection optique, mais cette technique est sensible à la poussière ou par exemple par le biais d'un interrupteur mécanique, mais cela induit une complexité supplémentaire et des frottements supplémentaires dans le mécanisme d'ouverture ou par exemple par détection magnétique d'un aimant via un relais Reed qui est encombrant à mettre en place ou enfin via un capteur à effet Hall.

La publication WO2022243419A1 décrit un système de protection électrique, comportant des terminaux de raccordement, des contacts électriques séparables connectés entre les terminaux de raccordement, un mécanisme de commutation et au moins un interrupteur de puissance connecté en série avec les contacts électriques séparables. Ces contacts électriques séparables sont déplaçables entre un état ouvert et un état fermé. Le mécanisme de commutation comportant un organe de commande déplaçable et qui est couplé avec les contacts électriques séparables pour les commuter vers l'état ouvert. Le système de protection électrique comporte en outre un circuit électronique de commande couplé avec l'interrupteur de puissance, dans lequel le système de protection électrique comporte en outre un capteur optique couplé à l'organe de commande pour mesurer une position du mécanisme de commutation, et dans lequel le circuit électronique de commande est configuré pour commuter ledit au moins un interrupteur de puissance vers un état bloquant lorsque le capteur détecte que le mécanisme de commutation atteint une position précédant une position à partir de laquelle les contacts électriques se séparent. Dans cette divulgation l'utilisation d'un capteur de type magnétique est évoquée sans être sélectionnée car un capteur de type magnétique par exemple à effet hall ou un relais Reed ne présenterait pas une bonne immunité au champ magnétique créé par le passage du courant dans les pôles du produit ou des produits adjacents. Toutefois, cette solution utilisant un capteur optique présente l'inconvénient d'être sensible à la poussière.

La publication CN202059210U décrit un circuit de détection de la position de la poignée qui comprend un micro-aimant fixé à la partie mobile de la poignée et un interrupteur Reed fixé au boîtier extérieur de la manette. Cette configuration présente l'inconvénient d'être encombrante.

La publication WO23052081A1 décrit un module de détection de position de manette sans précisions supplémentaires.

La présente invention a pour but de pallier au moins l'un de ces inconvénients et vise à proposer une solution alternative et robuste n'utilisant pas de capteur optique permettant d'éviter l'apparition d'arc électrique lors de l'ouverture des contacts séparables du mécanisme d'isolation galvanique de l'appareillage de protection à coupure électronique en détectant le mouvement de l'organe de commande pour ouvrir l'au moins un composant électronique de coupure avant les contacts séparables.

A cet effet, l'invention concerne un appareillage de protection à coupure électronique selon la revendication 1.

L'invention sera mieux comprise, grâce à la description ci-après, qui se rapporte à plusieurs modes de réalisation préférés, donnés à titre d'exemples non limitatifs, et expliqués avec référence aux dessins schématiques annexés, dans lesquels :
[Fig. 1A] la figure 1A représente une vue en perspective partielle d'un appareillage de protection à coupure électronique selon l'invention,
[Fig. 1B] la figure 1B représente une vue de côté et partielle de l'appareillage de protection à coupure électronique illustré à la figure 1A,
[Fig. 2] la figure 2 représente une vue en coupe d'un détail de l'appareillage de protection à coupure électronique illustré à la figure 1A,
[Fig. 3] la figure 3 représente une vue en perspective partielle de l'appareillage de protection à coupure électronique illustré à la figure 1A,
[Fig. 4] la figure 4 représente une vue en perspective d'un sous-ensemble de l'appareillage de protection à coupure électronique illustré à la figure 1A comportant un organe de commande mobile relié à deux contacts mobiles par une serrure,
[Fig. 5] la figure 5 représente une vue en perspective et en éclaté du sous-ensemble de la figure 4,
[Fig. 6] la figure 6 représente une vue en perspective et en éclaté du sous-ensemble de la figure 4,
[Fig. 7] la figure 7 représente une vue de côté et partielle de l'appareillage de protection selon l'invention avec un aimant dans une première position,
[Fig. 8] la figure 8 représente une vue de côté et partielle de l'appareillage de protection selon l'invention avec un aimant dans une position intermédiaire,
[Fig. 9] la figure 9 représente une vue de côté et partielle de l'appareillage de protection selon l'invention avec un aimant dans une deuxième position,
[Fig. 10] la figure 10 représente une vue de côté et partielle de l'appareillage de protection selon l'invention avec un aimant dans une première position,
[Fig. 11] la figure 11 représente une vue de côté et partielle de l'appareillage de protection selon l'invention avec un aimant dans une position intermédiaire,
[Fig. 12] la figure 12 représente une vue de côté et partielle de l'appareillage de protection selon l'invention avec un aimant dans une deuxième position,
[Fig. 13] la figure 13 représente une courbe du signal de détection du capteur en fonction de la position angulaire de l'organe de commande lorsque l'aimant est dans la première position,
[Fig. 14] la figure 14 représente une courbe du signal de détection du capteur en fonction de la position angulaire de l'organe de commande lorsque l'aimant est dans la position intermédiaire,
[Fig. 15] la figure 15 représente une courbe du signal de détection du capteur en fonction de la position angulaire de l'organe de commande lorsque l'aimant est dans la deuxième position, et
[Fig. 16] la figure 16 représente une courbe de la position de l'organe de commande en fonction du temps, une courbe du signal de détection du capteur en fonction du temps, une courbe de l'état de commutation de l'au moins un composant électronique de coupure en fonction du temps, une courbe de la position de l'au moins un ensemble de contacts séparables en fonction du temps.

L'invention concerne un appareillage de protection à coupure électronique comprenant au moins :
- une ligne de courant entre une première borne de raccordement 1 et une deuxième borne de raccordement 2,
- une unité de coupure électronique 3 comprenant au moins un composant électronique de coupure 4 de puissance disposé sur ladite ligne de courant,
- une unité de commande 5 couplée à ladite unité de coupure électronique 3 configurée pour piloter l'ouverture dudit au moins un composant électronique de coupure 4,
- un mécanisme d'isolation galvanique 6 comprenant au moins un ensemble de contacts séparables 7 comprenant un contact fixe 8 et un contact mobile 9 disposés sur la ligne de courant en série avec ledit au moins un composant électronique de coupure 4, et étant séparés l'un de l'autre dans une position d'ouverture PO et étant en contact l'un de l'autre dans une position de fermeture PC,
- un organe de commande 10 mobile relié au contact mobile 9 par une serrure 11 et étant configuré pour commuter l'au moins un ensemble de contacts séparables 7 de la position de fermeture PC vers la position d'ouverture PO lorsqu'il est manœuvré respectivement de la position interrompue POFF à la position allumée PON ou inversement,
- un capteur 12 de détection de la position de l'organe de commande 10 relié électriquement à l'unité de commande 5.

Conformément à l'invention, l'appareillage de protection à coupure électronique est caractérisé en ce que :
l'organe de commande 10 comprend au moins un aimant 13,
le capteur 12 est un capteur de détection à effet Hall configuré pour détecter un champ magnétique provenant de l'aimant 13 et transmettre un signal de détection à l'unité de commande 5, et
l'unité de commande 5 est configurée pour piloter l'ouverture dudit au moins un composant électronique de coupure 4 avant l'ouverture de l'au moins un ensemble de contacts séparables 7 à condition qu'une variation de champ magnétique au cours du temps représentative du basculement de l'organe de commande 10 de la position allumée PON vers la position interrompue POFF consécutivement à son l'actionnement, soit détectée à partir du signal de détection.

Avantageusement, l'invention permet d'utiliser un aimant 13 monté sur l'organe de commande 10 et un capteur 12 à effet Hall pour détecter la variation de champ magnétique lorsque l'organe de commande 10 commence à engager l'ouverture de l'ensemble de contacts séparables 7. En effet, le capteur 12 va transmettre le signal de détection au cours du temps correspondant de préférence à un signal de tension au cours du temps et il est possible d'obtenir à partir de ce signal de détection au cours du temps une variation du signal de détection qui est représentative de la variation de champ magnétique détectée par le capteur 12. Cette variation du signal de détection peut être déterminée et analysée par l'unité de commande 5. Cette dernière déclenchera l'ouverture dudit au moins un composant électronique de coupure 4 avant l'ouverture de l'ensemble de contacts séparables 7 si cette variation du signal de détection qui est représentative de la variation de champ magnétique est détectée. Par conséquent, même si l'organe de commande 10 est actionné très rapidement, c'est-à-dire dans un temps inférieur à 1 milliseconde, la détection est confirmée et l'ouverture dudit au moins un composant électronique de coupure 4 s'opèrera toujours avant l'ensemble de contacts séparables 7, ce qui n'engendrera pas d'arc électrique. Par ailleurs selon la variante préférée, le fait d'analyser une variation du signal de détection au cours du temps, par exemple en calculant la dérivée du signal en fonction du temps, qui est représentative de la variation de champ magnétique permet de limiter l'impact de perturbations électromagnétiques provenant de l'extérieur ou de l'intérieur de l'appareillage de protection à coupure électronique. En effet, le fait de vérifier la forme du signal par rapport à une forme attendue permet de filtrer les bruits ou perturbations électromagnétiques, qui n'auront pour la plupart pas cette forme. L'analyse du signal en fonction du temps est par ailleurs plus efficace que de fixer une valeur seuil de déclenchement et ne nécessite pas de calibration. De manière alternative, il est possible de déduire l'existence d'une variation du champ magnétique par comparaison du signal de détection à une valeur seuil de déclenchement. Cette variante alternative nécessite toutefois une opération de calibration. Dans ce cas, l'ouverture dudit au moins un composant électronique de coupure 4 interviendra après avoir capter cette valeur seuil de déclenchement. Encore d'autres avantages ressortent de cette solution. La solution ne nécessite pas de pièces supplémentaires en frottement dans l'organe de commande 10, les coûts de mise en œuvre sont faibles, l'ajout d'un aimant 13 n'a pas d'impact sur l'encombrement, la calibration si elle est nécessaire peut être réalisée sur la ligne de montage des produits, la solution est applicable quel que soit le type de courant AC ou DC et son intensité. Enfin la solution est très peu sensible aux effets climatiques, l'humidité, la chaleur et la poussière.

De préférence, dans la position de fermeture PC de l'ensemble de contacts séparables 7, l'aimant 13 est dans une première position P1 et dans la position d'ouverture PO de l'ensemble de contacts séparables 7, l'aimant 13 est dans une deuxième position P2, préférentiellement l'aimant 13 étant davantage à proximité du capteur 12 dans la première position P1 que dans la deuxième position P2.

Avantageusement, dans cette configuration si l'ensemble de contacts séparables 7 passe de la position de fermeture PC vers la position d'ouverture PO alors l'aimant 13 se déplace de la première position P1 vers la deuxième position P2. De manière alternative et selon une variante de l'invention non illustrée, l'aimant 13 pourrait être davantage à proximité du capteur 12 dans la deuxième position P2 que dans la première position P1.

L'organe de commande 10 comprend un corps 14 de préférence cylindrique comprenant un axe de rotation 15 et étant prolongé par un levier manœuvrable 16 actionnable et le corps 14 comprend un logement 17 dans lequel est inséré l'aimant 13.

Dans cette configuration avantageuse, l'aimant 13 est monté sur le corps 14 ce qui permet de limiter l'impact de perturbations électromagnétiques provenant de l'extérieur ou de l'intérieur de l'appareillage de protection à coupure électronique et de limiter l'induction de perturbations électromagnétiques à l'intérieur de l'appareillage de protection à coupure électronique. Le sens de montage de l'aimant 13 dans son logement 17 n'a pas d'importance. L'extrémité 18 de l'aimant peut être un pôle positif ou négatif. Le sens de montage a toutefois un impact sur le sens de la courbe S du signal de détection du capteur 12 qui peut être croissante ou décroissante, la variation au cours du temps est toujours détectée qu'elle soit positive ou négative.

Une extrémité libre 18 de l'aimant 13 est disposée à distance et en regard du capteur 12.

Avantageusement, on évite ainsi la saturation du capteur 12 de détection à effet Hall, tout en garantissant une proximité suffisante entre le capteur 12 de détection à effet Hall et l'aimant 13 permettant une détection optimale.

La serrure 11 comprend une enveloppe 19 sur laquelle est monté pivotant le corps 14 et qui comprend une ouverture traversante 20 de préférence curviligne 20 ou une rainure de préférence curviligne dans laquelle l'extrémité libre 18 de l'aimant 13 est montée coulissante entre une première position P1 et une deuxième position P2.

Avantageusement, grâce à cette configuration la forme de l'enveloppe 19 est adaptée pour que celle-ci ne soit pas disposée entre le capteur 12 de détection à effet Hall et l'aimant 13. La serrure 11 obtenue est robuste et n'atténue pas le champ magnétique de l'aimant 13.

De préférence et de manière non limitative, l'aimant 13 présente de préférence une forme cylindrique et comprend un axe de révolution 21 parallèle à l'axe de rotation 15 de l'organe de commande 10.

De préférence, le signal de détection est une tension fonction du temps.

De préférence, l'appareillage de protection à coupure électronique comprend au moins une carte électronique 22 sur laquelle le capteur 12 est connecté électriquement.

De préférence, l'unité de commande 5 et le capteur 12 sont reliés électriquement à une source d'alimentation.

De préférence, ledit au moins un composant électronique de coupure de puissance 4 comprend au moins un transistor de puissance et préférentiellement au moins un MOSFET et/ou un JFET et/ou un IGBT.

De préférence, le capteur 12 peut être configuré pour détecter un signal de détection de référence lors d'une opération de calibration, l'aimant 13 étant dans la première position P1.

Avantageusement, dans ce cas il est possible déduire l'existence d'une variation du champ magnétique par comparaison du signal de détection à une valeur seuil de déclenchement après avoir effectué l'opération de calibration.

L'appareillage de protection à coupure électronique comprend de préférence un boîtier 23. Le boîtier 23 présente de préférence une forme globalement parallélépipédique avec une première face principale (non représentée) et une deuxième face principale (non représentée), et des faces latérales, respectivement arrière 24, supérieure 25, inférieure 26, avant 27 s'étendant de l'une à l'autre des première et deuxième faces principales et avec une largeur, c'est-à-dire l'écart entre les première et deuxième faces principales, égale à un nombre entier de fois une distance prédéterminée, appelée module valant généralement environ 18 millimètres. Grâce à cette disposition avantageuse, le format du boîtier 23 est modulaire et il en résulte un appareillage de protection à coupure électronique modulaire.

De préférence, le boîtier 23 contient au moins la première borne de raccordement 1, la deuxième borne de raccordement 2, l'unité de coupure électronique 3, l'unité de commande 5, le mécanisme d'isolation galvanique 6, la serrure 11, le capteur 12, et l'aimant 13.

L'appareillage de protection à coupure électronique modulaire peut être un disjoncteur modulaire statique du type SCCB (Semi Conductor Circuit Breaker) ou un disjoncteur différentiel modulaire statique SC-RCBO (Semi Conductor Residual current Circuit Breaker with Overload).

L'appareillage de protection à coupure électronique peut comprendre une ligne de courant de phase P, ou plusieurs lignes de courant de phase P, et de manière optionnelle en outre une ligne de courant de neutre.

L'appareillage de protection à coupure électronique peut être un disjoncteur et/ou réaliser une fonction de protection différentielle, mais également d'autres fonctionnalités par exemple la mesure de courant et de la tension, la protection contre les défauts d'arcs électriques dans l'installation.

La première borne de raccordement 1 peut être une borne à cage à vis ou une borne de serrage automatique de type ressort ou similaire et/ou mixte de type cage à serrage automatique et vis. La première borne de raccordement 1 est de préférence disposée à l'intérieur du boîtier 23 à proximité de la face latérale supérieure 25.

La deuxième borne de raccordement 2 peuvent être une borne à cage à vis ou une borne de serrage automatique de type ressort ou similaire et/ou mixte de type cage à serrage automatique et vis. La deuxième borne de raccordement 2 est de préférence disposée à l'intérieur du boîtier 23 à proximité de la face latérale inférieure 26.

De préférence, si l'appareillage de protection à coupure électronique comprend deux lignes de courant, il comprend deux premières bornes de raccordement 1 et deux deuxièmes bornes de raccordement 2.

L'unité de commande 5 est reliée électriquement à l'unité de coupure électronique 3. L'unité de commande 5 et l'unité de coupure électronique 3 sont disposées de préférence à l'intérieur du boîtier 23. Par exemple, l'unité de commande 5 peut comprendre au moins un microcontrôleur 28 et le cas échéant au moins un pilote ou driver de puissance.

L'unité de commande 5 et l'unité de coupure électronique 3 peuvent respectivement comprendre une ou plusieurs cartes électroniques 22, 29.

L'unité de commande 5 et l'unité de coupure électronique 3 pourraient comprendre de manière alternative une unique carte électronique comprenant ledit microcontrôleur 28 et ledit driver de puissance et ledit au moins un composant électronique de coupure de puissance 4.

L'unité de coupure électronique 3 et l'unité de commande 5 peuvent ne pas être regroupées sur une même carte électronique, mais sur au moins deux cartes électroniques distinctes connectées électriquement entre elles, à savoir une première carte électronique 29 et la deuxième carte électronique 22.

L'unité de coupure électronique 3 comporte la première carte électronique 29 sur laquelle est monté et de préférence intégré ledit au moins un composant électronique de coupure de puissance 4. Selon un exemple non limitatif, la première carte électronique 29 est disposée de préférence perpendiculairement aux première et deuxième faces principales du boîtier 23 et préférentiellement au moins en partie en regard de la face arrière 24.

L'unité de commande 5 comprend de préférence la deuxième carte électronique 22 sur laquelle sont de préférence montés le microcontrôleur 28 et le capteur 12. La deuxième carte électronique 22 est disposée de préférence parallèlement aux première et deuxième faces principales du boîtier 23 et s'étend dans le sens de la longueur dans un espace situé entre les première et deuxième bornes de raccordement 1, 2, et est préférentiellement disposée au moins en partie en regard d'une des faces principales.

De préférence, si l'appareillage de protection à coupure électronique comprend deux lignes de courant, le mécanisme d'isolation galvanique 6 comprend deux ensembles de contacts séparables 7. Chaque ensemble de contacts séparables 7 comprend un contact fixe 8 et un contact mobile 9 disposés sur la ligne de courant en série avec les deux composants électroniques de coupure 4, et peuvent être séparés l'un de l'autre dans une position d'ouverture PO et peuvent être en contact l'un de l'autre dans une position de fermeture PC. Dans ce cas, de préférence l'organe de commande 10 mobile est relié aux deux contacts mobiles 9 par la serrure 11.

L'organe de commande 10 comprend de préférence le corps 14 qui comprend une première partie 14a et une deuxième partie 14b et le levier manœuvrable 16.

De préférence, le levier manœuvrable 16 est saillant de la face avant 27 du boîtier 23 de l'appareillage de protection à coupure électronique.

De préférence, la première partie 14a du corps 14 peut être saillante de la face avant 27 selon la position de l'organe de commande 10 et la deuxième partie 14b du corps 14 sur laquelle est situé l'aimant 13 est toujours à l'intérieur du boîtier 23.

L'organe de commande 10 peut décrire un mouvement de rotation, comme l'illustrent les figures. De manière alternative, dans un exemple non illustré, l'organe de commande 10 peut décrire un mouvement de translation.

L'organe de commande 10 peut être basculé dans une position limite PLIM dans laquelle les ensembles de contacts séparables 7 sont encore dans la position de fermeture PC. Si la détection de la variation de champ magnétique se fait via la comparaison du signal de détection avec la valeur du seuil de déclenchement alors, elle correspond à la valeur du signal de détection lorsque l'organe de commande 10 est dans la position PLIM. La calibration est alors effectuée lorsque l'organe de commande 10 est dans la position allumée PON.

De préférence, le microcontrôleur 28 et le capteur 12 sont montés et connectés électriquement sur des première et deuxième faces 30, 31 opposées de la deuxième carte électronique 22. Toutefois, selon une autre possibilité le microcontrôleur 28 et le capteur 12 sont montés et connectés électriquement sur la première/deuxième face 30, 31 de la deuxième carte électronique 22, c'est-à-dire du même côté.

De préférence, la première face 30 de la deuxième carte électronique 22 porte le capteur 12 qui est du côté de l'ouverture traversante 20. Le capteur 12 est ainsi à l'intérieur du boîtier 23 et est placé du côté de la face avant 27 et plus particulièrement à proximité immédiate de la deuxième partie du corps 14 de l'organe de commande 10. Cette disposition limite l'impact des perturbations électromagnétiques provenant de l'extérieur ou de l'intérieur de l'appareillage de protection à coupure électronique.

De préférence et de manière non limitative, la deuxième face 31 de la deuxième carte électronique 22 porte le microcontrôleur 28.

Les figures 1A à 12 illustrent un exemple préféré mais non limitatif de l'appareillage de protection à coupure électronique selon l'invention. L'appareillage de protection à coupure électronique présente une largeur de deux modules avec une ligne de courant de phase et une ligne de courant de neutre.

Dans cet exemple, l'appareillage de protection à coupure électronique comprend deux lignes de courant. Chaque ligne de courant étant entre une première borne de raccordement 1 et une deuxième borne de raccordement 2. L'unité de coupure électronique 3 comprend deux paires de composants électroniques de coupure 4 de puissance sous la forme de transistors de puissance. Les deux paires de composants électroniques de coupure 4 sont associées à une ligne de courant. L'unité de commande 5 comprend un microcontrôleur 28 qui est relié électriquement à l'unité de coupure électronique 3. L'unité de commande 5 est configurée pour piloter l'ouverture des deux paires de composants électroniques de coupure 4 de puissance, mais aussi pour piloter la commutation du mécanisme d'isolation galvanique 6. Dans cet exemple, l'unité de coupure électronique 3 comprend la première carte électronique 29 sur laquelle sont montées les deux paires de composants électroniques de coupure 4 de puissance et l'unité de commande 5 comprend la deuxième carte électronique 22 sur laquelle est monté le microcontrôleur 28. La première carte électronique 29 et la deuxième carte électronique 22 sont orthogonales. La première carte électronique 29 est sensiblement parallèle à la face arrière 24 du boîtier 23, tandis que la deuxième carte électronique 22 est perpendiculaire à celle-ci. La première carte électronique 29 et la deuxième carte électronique 22 sont reliées électriquement entre elles. Le mécanisme d'isolation galvanique 6 comprend deux ensembles de contacts séparables 7. Chaque ensemble de contacts séparables 7 comprend un contact fixe 8 et un contact mobile 9 disposés sur la ligne de courant en série avec les deux composants électroniques de coupure 4, et peuvent être séparés l'un de l'autre dans une position d'ouverture PO et peuvent être en contact l'un de l'autre dans une position de fermeture PC. Les premières bornes de raccordement 1, les deuxièmes bornes de raccordement 2, l'unité de coupure électronique 3, l'unité de commande 5, le mécanisme d'isolation galvanique 6 et la serrure 11 sont contenus dans le boîtier 23.

Dans cet exemple illustré dans les figures 1A à 12 et plus particulièrement dans les figures 4 à 6, l'organe de commande 10 mobile est relié aux deux contacts mobiles 9 par la serrure 11 et permet de commuter les deux ensembles de contacts séparables 7 de la position de fermeture PC vers la position d'ouverture PO lorsqu'il est manœuvré respectivement de la position interrompue POFF à la position allumée PON ou inversement. L'organe de commande 10 comprend le corps 14 de forme cylindrique comprenant l'axe de rotation 15 et qui est prolongé par le levier manœuvrable 16 actionnable. L'organe de commande 10 peut ainsi pivoter autour de l'axe de rotation 15 entre la position interrompue POFF et la position allumée PON et prendre différentes positions angulaires Θ. L'organe de commande 10 comprend en outre un aimant 13 qui est monté sur le corps 14 qui comprend la première partie 14a et la deuxième partie 14b. Plus particulièrement l'aimant 13 est monté sur la deuxième partie du corps 14. Un logement 17 est ménagé dans la deuxième partie 14b du corps 14 dans lequel est inséré l'aimant 13. L'aimant 13 présente une forme cylindrique avec son axe de révolution 21 parallèle à l'axe de rotation 15 de l'organe de commande 10. La serrure 11 sur laquelle est monté pivotant le corps 14 est entourée par l'enveloppe 19 qui comprend une ouverture traversante curviligne 20 dans laquelle l'extrémité libre 18 de l'aimant 13 est montée coulissante entre la première position P1 et la deuxième position P2.

Comme le montrent plus particulièrement les figures 1A, 1B et 3, le levier manœuvrable 16 est saillant de la face avant 27 du boîtier 23 de l'appareillage de protection à coupure électronique. La première partie 14a du corps 14 peut être saillante de la face avant 27 selon la position de l'organe de commande 10 et la deuxième partie 14b du corps 14 sur laquelle est situé l'aimant 13 est toujours à l'intérieur du boîtier 23.

Dans cet exemple illustré, le capteur 12 de détection à effet Hall de la position de l'organe de commande 10 est relié électriquement à l'unité de commande 5. Plus particulièrement, le microcontrôleur 28 et le capteur 12 sont montés sur la deuxième carte électronique 22. Le microcontrôleur 28 et le capteur 12 sont montés sur des première et deuxième faces 30, 31 opposées de la deuxième carte électronique 22. La première face 30 de la deuxième carte électronique 22 qui porte le capteur 12 donne du côté de l'ouverture traversante 20 curviligne. Le capteur 12 est ainsi à l'intérieur du boîtier 23 et est placé du côté de la face avant 27 et plus particulièrement à proximité immédiate de la deuxième partie 14b du corps 14 de l'organe de commande 10. Le capteur 12 de détection à effet Hall permet de détecter le champ magnétique provenant de l'aimant 13 et de transmettre l'évolution du signal de détection au cours du temps à l'unité de commande 5, et plus particulièrement au microcontrôleur 28 pour que celui-ci puisse détecter la survenue d'une variation du champ magnétique. L'extrémité libre 18 de l'aimant 13 est disposée à distance et en regard du capteur 12. L'unité de commande 5 est par ailleurs configurée pour piloter l'ouverture dudit au moins un composant électronique de coupure 4 avant l'ouverture des ensembles de contacts séparables 7 à condition que la variation de champ magnétique au cours du temps représentative du basculement de l'organe de commande 10 de la position allumée PON vers la position interrompue POFF consécutivement à son actionnement, soit détectée à partir du signal de détection.

Les figures 7 à 9 et 10 à 12 illustrent plus particulièrement chronologiquement le passage de l'organe de commande 10 de la position allumée PON vers la position interrompue POFF consécutivement à son actionnement.

Les figures 7 et 10 montrent que si l'organe de commande 10 est dans la position allumée PON les ensembles de contacts séparables 7 sont dans la position de fermeture PC et l'aimant 13 est dans la première position P1. Les composants électroniques de coupure 4 qui ne sont pas visibles sont dans l'état de commutation fermé.

Les figures 8 et 11 montrent que si l'organe de commande 10 est basculé et est dans une position limite PLIM dans laquelle les ensembles de contacts séparables 7 sont encore dans la position de fermeture PC, l'aimant 13 est dans la position intermédiaire PI. Les composants électroniques de coupure 4 qui ne sont pas visibles basculent dans l'état de commutation ouvert.

Les figures 9 et 12 montrent que si l'organe de commande 10 est dans la position interrompue POFF les ensembles de contacts séparables 7 sont dans la position d'ouverture PO et l'aimant 13 est dans la deuxième position P2. L'aimant 13 est davantage à proximité du capteur 12 dans la première position P1 que dans la deuxième position P2. Les composants électroniques de coupure 4 qui ne sont pas visibles sont toujours dans l'état de commutation ouvert.

Les figures 13 à 15 montrent l'évolution de la courbe S du signal de détection du capteur 12 en fonction de la position angulaire Θ de l'organe de commande 10. On observe que cette courbe est croissante. Cette courbe pourrait aussi être décroissante si le sens de montage de l'aimant 13 dans son logement 17 est inversé.

La figure 10 et la figure 13 illustrent le cas où l'aimant 13 se trouve dans la première position P1 et donc l'organe de commande 10 dans la position allumée PON et la courbe S du signal de détection du capteur 12 en fonction de la position angulaire Θ de l'organe de commande 10. Dans cet exemple non limitatif, lorsque l'aimant 13 est dans la première position P1, la position angulaire vaut ΘON soit 0 degré et le signal de détection vaut SV1.

La figure 11 et la figure 14 illustrent le cas où l'aimant 13 se trouve dans la position intermédiaire PI et donc l'organe de commande 10 dans la position PLIM et la courbe du signal de détection du capteur 12 en fonction de la position angulaire Θ de l'organe de commande 10. Dans cet exemple non limitatif, lorsque l'aimant 13 est dans la position intermédiaire PI, la position angulaire vaut ΘLIM soit 32 degrés et le signal de détection vaut SVI.

La figure 13 et la figure 15 illustrent le cas où l'aimant 13 se trouve dans la deuxième position P2 et donc l'organe de commande 10 dans la position interrompue POFF et la courbe du signal de détection du capteur 12 en fonction de la position angulaire Θ de l'organe de commande 10. Dans cet exemple non limitatif, lorsque l'aimant 13 est dans la deuxième position P2, la position angulaire vaut ΘOFF soit 90 degrés et le signal de détection vaut SV2.

On observe des figures 13 à 15 que la courbe du signal de détection du capteur 12 croît rapidement entre la position angulaire ΘON et la position angulaire ΘLIM ce qui s'explique par le déplacement de l'aimant 13 et donc une variation du champ magnétique détecté par le capteur 12. Puis la courbe du signal de détection du capteur 12 tend à stagner. En effet, plus l'aimant 13 est éloigné du capteur 12 plus la valeur du signal S de détection du capteur 12 est élevée et tend vers un plafond valant SV2.

La figure 16 représente du haut vers le bas une courbe de la position de l'organe de commande P10 en fonction du temps t, une courbe du signal de détection du capteur 12 en fonction du temps t, une courbe de l'état de commutation E de l'au moins un composant électronique de coupure 4 en fonction du temps t, une courbe de la position de l'au moins un ensemble de contacts séparables P7 en fonction du temps t pour un appareillage de protection à coupure électronique selon l'invention.

La figure 16 illustre qu'avant le passage de l'organe de commande 10 de la position allumée PON vers la position interrompue POFF, l'organe de commande 10 est dans la position allumée PON, la courbe S du signal de détection du capteur 12 est constante et maximale car l'aimant 13 est dans la première position P1 et donc plus proche du capteur 12, les composants électroniques de coupure 4 sont dans l'état de commutation fermé E1, les ensembles de contacts séparables 7 sont dans la position de fermeture PC. Aucune variation de champ magnétique n'est détectée par le capteur 12.

Puis la figure 16 illustre que lors du passage de l'organe de commande 10 de la position allumée PON vers la position interrompue POFF consécutivement à son actionnement en passant par la position intermédiaire PLIM, la courbe S du signal de détection du capteur 12 décroît entre le point A correspondant au temps tA équivalent au début du mouvement de l'organe de commande 10 et le point D correspondant au temps tD, équivalent à la fin du mouvement de l'organe de commande 10, car l'aimant 13 s'éloigne du capteur 12. En effet au point A la courbe S vaut SV1 puis décroît jusqu'à la valeur SV2 au point D. On notera que sur l'exemple de la figure 16 la courbe S du signal de détection du capteur 12 décroît comparativement aux courbes des figures 13 à 15 car le sens de montage de l'aimant 13 n'est pas le même et a été inversé. La détection de cette variation de champ magnétique par l'unité de commande 5 provoque ensuite le passage de l'état de commutation fermé E1 vers l'état de commutation ouvert E2 des composants électroniques de coupure 4 au point B correspondant au temps tB, ce passage est piloté par l'unité de commande 5. Puis le mouvement de l'organe de commande 10 provoque ensuite le passage des ensembles de contacts séparables 7 depuis la position de fermeture PC au point C correspondant au temps tC dans la position d'ouverture PO au point D correspondant au temps tD. Il en résulte que l'ouverture des composants électroniques de coupure 4 intervient avant l'ouverture des ensembles de contacts séparables 7 ce qui permet d'éviter l'apparition d'un arc électrique.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Appareillage de protection à coupure électronique comprenant au moins :
- une ligne de courant entre une première borne de raccordement (1) et une deuxième borne de raccordement (2),
- une unité de coupure électronique (3) comprenant au moins un composant électronique de coupure (4) de puissance disposé sur ladite ligne de courant,
- une unité de commande (5) couplée à ladite unité de coupure électronique (3) configurée pour piloter l'ouverture dudit au moins un composant électronique de coupure (4),
- un mécanisme d'isolation galvanique (6) comprenant au moins un ensemble de contacts séparables (7) comprenant un contact fixe (8) et un contact mobile (9) disposés sur la ligne de courant en série avec ledit au moins un composant électronique de coupure (4), et étant séparés l'un de l'autre dans une position d'ouverture (PO) et étant en contact l'un de l'autre dans une position de fermeture (PC),
- un organe de commande (10) mobile relié au contact mobile (9) par une serrure (11) et étant configuré pour commuter l'au moins un ensemble de contacts séparables (7) de la position de fermeture (PC) vers la position d'ouverture (PO) lorsqu'il est manœuvré respectivement de la position interrompue (POFF) à la position allumée (PON) ou inversement,
- un capteur (12) de détection de la position de l'organe de commande (10) relié électriquement à l'unité de commande (5), appareillage de protection à coupure électronique **caractérisé en ce que** :
- l'organe de commande (10) comprend au moins un aimant (13),
- le capteur (12) est un capteur de détection à effet Hall configuré pour détecter un champ magnétique provenant de l'aimant (13) et transmettre un signal de détection à l'unité de commande (5),
- l'unité de commande (5) est configurée pour piloter l'ouverture dudit au moins un composant électronique de coupure (4) avant l'ouverture de l'au moins un ensemble de contacts séparables (7) à condition qu'une variation de champ magnétique au cours du temps représentative du basculement de l'organe de commande (10) de la position allumée (PON) vers la position interrompue (POFF) consécutivement à son l'actionnement, soit détectée à partir du signal de détection,
- l'organe de commande (10) comprend un corps (14) de préférence cylindrique comprenant un axe de rotation (15) et étant prolongé par un levier manœuvrable (16) actionnable,
- le corps (14) comprend un logement (17) dans lequel est inséré l'aimant (13),
- une extrémité libre (18) de l'aimant (13) est disposée à distance et en regard du capteur (12), et
- la serrure (11) comprend une enveloppe (19) sur laquelle est monté pivotant le corps (14) et qui comprend une ouverture traversante (20) de préférence curviligne ou une rainure de préférence curviligne dans laquelle l'extrémité libre (18) de l'aimant (13) est montée coulissante entre une première position (P1) et une deuxième position (P2).

2. Appareillage de protection à coupure électronique selon la revendication 1, **caractérisé en ce que** dans la position de fermeture (PC) de l'ensemble de contacts séparables (7), l'aimant (13) est dans la première position (P1) et **en ce que** dans la position d'ouverture (PO) de l'ensemble de contacts séparables (7), l'aimant (13) est dans la deuxième position (P2), l'aimant (13) étant davantage à proximité du capteur (12) dans la première position (P1) que dans la deuxième position (P2).

3. Appareillage de protection à coupure électronique selon l'une quelconque des revendications 1 à 2, **caractérisé en ce que** l'aimant (13) présente de préférence une forme cylindrique et comprend un axe de révolution (21) parallèle à l'axe de rotation (15) de l'organe de commande (10).

4. Appareillage de protection à coupure électronique selon l'une quelconque des revendications 1 à 3, **caractérisé en ce que** le signal de détection est une tension fonction du temps.

5. Appareillage de protection à coupure électronique selon l'une quelconque des revendications 1 à 4, **caractérisé en ce qu'**il comprend au moins une carte électronique (22) sur laquelle le capteur (12) est connecté électriquement.

6. Appareillage de protection à coupure électronique selon l'une quelconque des revendications 1 à 5, **caractérisé en ce que** l'unité de commande (5) et le capteur (12) sont reliés électriquement à une source d'alimentation.

7. Appareillage de protection à coupure électronique selon l'une quelconque des revendications 1 à 6, **caractérisé en ce que** ledit au moins un composant électronique de coupure de puissance (4) comprend au moins un transistor de puissance et préférentiellement au moins un MOSFET et/ou un JFET et/ou un IGBT.

8. Appareillage de protection à coupure électronique selon l'une quelconque des revendications 1 à 7, **caractérisé en ce que** le capteur (12) est configuré pour détecter un signal de détection de référence lors d'une opération de calibration, l'aimant (13) étant dans la première position (P1).
